# EUROPÄISCHE PATENTSCHRIFT

(11) **EP 0 103 912 B1**
(45) Veröffentlichungstag und Bekanntmachung des Hinweises auf die Patenterteilung: **26.02.1986**
(21) Anmeldenummer: 83200979.9
(22) Anmeldetag: 01.07.1983
(51) Int. Cl.: B25B 7/12, H01R 43/04

(54) **Zangengerät**
Pliers device
Dispositif de pinces

(30) Priorität: 26.08.1982 SE 8204888
(43) Veröffentlichungstag der Anmeldung: 28.03.1984
(73) Patentinhaber: C.A. Weidmüller GmbH & Co., D-32760 Detmold (DE)
(72) Erfinder: Wiener, Hans, S-183 63 Täby (SE); Undin, Hans, S-184 00 Akersberga (SE)
(74) Vertreter: Klauber, Tomas

## Beschreibung

Die Erfindung bezieht sich auf ein Zangengerät mit einem Gerätekörper und von der im Oberbegriff des angeschlossenen Anspruchs 1 angeführten Art, also ein Zangengerät bei welchem die eine Arbeitsbacke anstatt der bei Zangen meist üblichen scherenartigen Schwenkbewegung eine schraubstockartige geradlinige Bewegung gegenüber der anderen Arbeitsbacke durchführt. Ein bekanntes Gerät dieser Art ist z.B. in dem am 12.2 1973 von Pressmaster A.G. angemeldetem britischem Patent Nr. 1,453,479 in Fig. 2 dargestellt.

Die geradlinige Führungsbahn der beweglichen-Backe ist bei Geräten dieser Art ziemlich grossen Anstrengungen ausgesetzt, denn das Antriebsarmorgan (unter diesem Begriff wird in der vorliegenden Beschreibung das letzte, an die betreffende Backe direkt einwirkende Glied des Kniehebelmechanismus verstanden) wirkt auf die bewegliche Backe zumindest zeitweilig schräg zur Führungsbahn, und u.U. mit beträchtlicher Kraft, ein. Die Führungsbahn muss mit besonderer Hinsicht auf das Auffangen der senkrecht zur Führungsbahn wirkenden Komponente der Krafteinwirkung konstruiert werden, und dennoch können Abnützungseffekte nicht gänzlich ausgeschlossen werden welche die Genauigkeit der Führung beeinträchtigen da sie zufolge von Verschleiss ein unerwünschtes Spiel in Richtung der genannten Komponente verursachen.

Ein anderes Gerät dieser Art ist in der deutschen Patentschrift 273.847 von E. F. Prieto beschrieben. Es handelt sich hierbei um eine Plombierzange die ein Gehäuse aufweist an das ein Bedienungshandgriff starr und ein zweiter Bedienungshandgriff gelenking angeschlossen sind.

Im Gehäuse ist in einer geradliningen Führungsbahn ein Greitkörper bzw. Backenträger verschiebbar angeordnet. Die Führungsbahn weist Führungsorgane unterhalb und oberhalb des Backenträgers auf, doch das Führungsorgan oberhalb des Backenträgers ist im Arbeitsbereich einer vom Backenträger getragenen Arbeitsbacke unterbrochen und die Führungsbahn ist somit an dieser Stelle zur nächstbelegenen Endkante des Gehäuses hin offen.

Der angelenkte Handgriff weist jenseits seiner Anlenkstelle zwei starre Verlängerungen auf die jeweils ein Auge zur Aufnahme eines Lenkers bilden. Der Backenträger wird von einem länglichen Antriebsarmorgan bzw. Hebel angetrieben, der in seiner Mitte schwenkbar im Gehäuse gelagert ist an einer Stelle die unterhalb des unteren Führungsorganes der Führungsbahn belegen ist. Das Antriebsarmorgan ist an einem Ende an einen der genannten Lenker angeschlossen, und greift mit seinem zweiten Ende, welches mit einer Druckrolle versehen ist, in eine Aussparung im Körper des Backenträgers ein, wo die Druckrolle an zwei entgegengesetzten Stellen ihres Umfanges mit zwei Wänden der Aussparung eingreift.

Bei dieser Konstruktion entfällt die eingangs erwähnte Beanspruchung der Führungsbahn durch eine schräge Komponente der Antriebskraft.

Aus den obigen Ausführungen geht hervor, dass das Antriebsarmorgan als ein zweiarmiger Hebel mit dem Stützpunktin der mittigen Anlenkstelle arbeitet. Wenn eine deratige Zange zu Arbeitsaufgaber angewendet werden sollte, welche bedeutend grössere Krafteinwirkung wie das Verpressen von weichen Bleiplomben erfordern, so müsste der eine Wirkungsarm des zweiarmigen Hebels bedeutend verlängert werden, was zwangsläufig zu einer Vergrösserung der Gesamtlänge des Antriebsarmorganes und gegebenen Falls auch des Gehäuses führt.

In vielen Fällen ist es bei Zangen wünschenswert, dass eine Arbeitsbacke in der Schlussphase eines Bearbeitungsvorganges wie Verpressung od. dgl. mit grösserer Kraft an einen Arbeitsgegenstand einwirkt als am Anfang, wenn kleinerer Widerstand empfunden wird.

Unter Krafteinwirkung wird hierbei das Verhältnis 3M verstanden, wo mit W die Änderung der gegenseitigen Lage der Bedienungshandgriffe des Gerätes, und mit V die entsprechende geradlinige Annäherungsbewegung der Arbeitsbacken bezeichnet ist. In der Anfangsphase der Bearbeitung ist ein höherer Wert von WV erwünscht, um die totale Arbeitszeit nicht unnötig lang zu machen,wogegen in der Endphase ein kleinerer 11 Wert erwünscht ist, um grössere Krafteinwirkung per Einheit von W zu erzielen.

Die Erfindung stellt sich die Aufgabe ein Zangengerät der angeführten Art zu schaffen bei dem die Beanspruchung der Führungsbahn quer zu deren Richtung abgeschafft oder zumindest erheblich vermindert ist, welches bei unverändertem Ausmass erhöhte Hebelwirkung am Antriebsarmorgan und zugleich, dank allseitig begrenzter Gestaltung, gesteigerte Widerstandsfähigkeit der Führungsbahn aufweist, und welches gegebenen Falls in einer Weiternentwicklung einen im Verlauf der Arbeitsoperation abfallenden im Wert aufweisen kann.

Die Erfindungsaufgabe wird mittels der im kennzeichnenden Teil des genannten Anspruchs 1 angeführten Kennzeichen gelöst, wobei vorteilhafte Weiterentwicklungen in den angeschlossenen Unteransprüchen angeführt sind.

Die Erfindung wird nun anhand der beigefügten schematischen Zeichnungen näher erläutert, wobei in den einzelnen Zeichnungsfiguren in Seitenansicht gezeigt wird:.
in Fig. 1 eine erste Ausführungsform des erfindungsgemässen Gerätes,
" Fig. 2 eine zweite Ausführungsform,
" Fig. 3 eine Abwandlung des Gerätes gemäss Fig. 2,
" Fig. 4 eine dritte Ausführungsform,
" Fig. 5 das Gerät gemäss Fig. 4 in geschlossener Lage,
" Fig. 6 ein Detail desGerätes gemäss Fig. 4 und 5 in grösserem Masstab und in Schnitt entlang der Ebene VI-VI in Fig. 4,
" Fig. 7 ein kinematisches Schema der Arbeitsweise des Gerätes gemäss Fig. 4 und 5, und
" Fig. 8 eine Abwandlung des Gerätes gemäss Fig. 4 och 5.

Teile mit identischer oder analoger Funktion sind in allen Zeichnungsfiguren mit identischen oder analogen Bezugszeichen bezeichnet.

Gemäss Fig. 1 weist ein erfindungsgemässes Zangengerät einen Gerätekörper 10 auf der mit einem ersten Bedienungshandgriff 11 starr zu einer Baueinheit 100 verbunden ist. An diese Baueinheit 100 ist mittels eines Schwenkzapfenorgans 15a ein zweiter Bedienungshandgriff 12 angelenkt der jenseites seiner Anlenkstelle eine starre Verlängerung 12a aufweist. Im Gerätekörper 10 ist eine geradlinige Führungsbahn 13',13" für einen darin verschiebbar angeordneten und vom zweiten Bedienungshandgriff 12 antreibbaren Backenträger 20 angeordnet, der mittels einer Halteschraube 21a ein austauschbares erstes Arbeitsbackenorgan 21 trägt.

Die RichtungE des festen Handgriffes 11 verläuft im wesentlichen parallel mit der Richtung F der Führungsbahn. Ein zusammenarbeitendes zweites Arbeitsbackenorgan 22 ist am Ende der Führungsbahn 13',13" mittels einer Halteschraube 22a fest im Gerätekörper 10 angeordnet. Es ist offensichtlich, dass beide Arbeitsbackenorgane 21, 22 auch als nicht austauschbare Elemente direkt im Backenträger 20 bzw. Gerätekörper 10 eingearbeitet sei, können.

So weit ist die Anordnung konventionell (mit Ausnahme der Gestaltung der Führungsbahn 13). Erfindungsgemäss ist an die Verlängerung 12a nicht ein Antriebsarmorgan in dem oben angeführten Sinne, d.h. als letztes, an den Backenträger direkt einwirkendes Glied angelenkt, sondern ein derartiges Antriebsorgan 14 ist mittels eines Schwenkzapfens 14a ortsfest an den Gerätekörper 10 angelenkt, und zwar in einer Stelle, welchen sich in einem Abstand K von der Führungsbahn 13',13" befindet. Der Abstand K verläuft quer zur Richtung F der Führungsbahn 13',13" und an entgegengesetzter Seite hiervon als wo Kraftbeaufschlagung des Antriebsarmorganes 14 stattfindet, was mittels eines an das Antriebsarmorgan bei 14b, und an die Verlängerung 12a bei 15b mittels je eines Schwenkzapfenorganes gelenkig angeschlossen Verbindungslaschenorganes 15 geschieht.

Das Antriebsarmorgan 14 verläuft ebenfalls quer zur Richtung F der Führungsbahn,und die Verbindungslinie A der beiden am Antriebsarmorgan belegenen Anlenkstellen 14a, 14b schliessteinen Winkel a mit der Richtung F ein, derin geöffnetem Zustand desGerätes zwischen 45° und 135° liegt und im dargestellten Beispiel etwa 90° beträgt. Unter geöffnetem bzw. geschlossenem Zustand wird in der vorliegenden Beschreibung der Zustand mit von einander entfernten bzw. aneinander angenäherten Arbeitsbackenorganen verstanden.

In seinem mittleren Bereich, etwa in halbem Abstand zwischen den beiden Anlenkstellen 14a, 14b, trägt das Antriebsarmorgan 14 einen Zapfen 14c der mit der hinteren Abschlusswand 20a des Backenträgers 20 in Eingriff steht und hierbei in Richtung der Linie A entlang der Wand 20a gleiten kann. Ein nicht dargestelltes Druck- oder Ziehfederorgan kann dauernden Eingriff dieser beiden Teilegewährleisten, d.h. auch ausserhalb des eigentlichen Arbeitsvorgangs.

Es ist bekannt, Zangengeräte dieser Art inklusive Handgriffe aus zwei Seintenteilen wie 100a, 100b (Fig. 6), z.B. von Distanzorganen verbundenen Metallplatten, herzustellen, zwischen denen ein mittlerer Freiraum 100' besteht. Auch die erfindungsgemässen Geräte können mit Vorteil auf diese Weise hergestellt werden, und deren Antriebsarm- und Verbindungslaschenorgane können dann entweder aus einem einzigen, im genannten mittleren Freiraum angeordnetem Antriebsarm oder einer einzigen Verbindungslasche bestehen, oder jeweils aus einem Paar dieser Elemente wie Antriebsarme 14; 14;, von denen je eines entlang einer Aussenfläche des Gerätes angeordnet ist. Das Gerät gemäss Fig. 1 ist mit einem Paar Antriebsarme und einer einzigen Verbindungslasche versehen. Die Führungsbahn kann bei dieser Bauweise vorteilhafter Weise von in beiden Seitenteilen angeordneten Fenstern 13 mit Langskanten 13', 13" gebildet werden, wobei der Backenträger einen etwas mehr in den Freiraum 100' hineinreichenden Mittelteil aufweist und somit von den Seitenteilen auch in seitlicher Richtung geführt wird.

Das im Gerätekörper 10 verankerte Antriebsarmorgan überträgt nur in Richtung F der Führungsbahn wirkende Kräfte an den Backenträger. Der Umstand, dass die Führungsbahn in Form eines im Gerätekörper angeordneten Fensters 13 ausgeführt ist welches von allen Seiten geschlossen ist und nicht, wie üblich, bloss unter dem Backenträger 20 ein Führungsorgan 13' aufweist, sondern auch oberhalb des Backenträgers mit einem zweiten, parallelen Führungsorgan 13" versehen ist, trägt weiter dazu bei, dass frühzeitiger Verschleiss der zusammenarbeitenden Flächen der Führungsbahn und des Backenträgers vermieden wird. Einderartiger Verschleiss hat zur Folge,dass die Endlage der Arbeitsbackenorgane nicht mehr eindeutig ist, und dies kann bei Arbeitsbacken mit anderer als geradliniger Form zu nichteinwandfreier Bearbeitung von Arbeitsstücken führen.

In der Ausführungsform gemäss Fig. 2 verläuft die Richtung E des ersten Bedienungshandgriffs 11 schräg zur Richtung F der Führungsbahn, und schliesst mit dieser einen Winkel g von etwa 45° ein. Der zweite Bedienungshandgriff 12 ist mittels des Schwenkzapfens 15a an einen festen Vorsprung 10a des Gerätekörpers 10 angelenkt und weist in seiner Verlägerung 12a einen länglichen Schlitz 12c auf, in dem der Zapfen 14b des Antriebsarmorganes 14gleitend geführt wird. Die Eingriffsstelle des Zapfens 14b mit dem Schlitz 12c verlagert sich in diesem Schlitz bei der Betätigung des Handgriffes 12, bleibt aber hierbei, gleich wie beim Gerät gemäss Fig. 1, in unverändertem Abstand vom Schwenkzapfen 14a, d.h. sie bewegt sich entlang einer Kreisbahn H mit dem Mittelpunkt im Schwenkzapfen 14a.

Die Ausführungsform gemäss Fig. 3 ist eine kinematische Umdrehung der Ausführungsform gemäss Fig. 2 in dem Sinne, dass ein länglicher Schlitz 14d im Antriebsarmorgan 14, und ein Eingriffszapfen 12b an der Verlängerung 12a angeordnet ist. Die Eingriffsstelle des Zapfens 12a wandert auch in diesem Fall bei Betätigung des Handgriffes 12 entlang des Schlitzes 14d und bewegt sich entlang einer Kreisbahn mit festem Mittelpunkt, dieser liegt nun aberim Zapfen 15a . Ein kinematischer Unterschied zwischen den Ausführungsformen gemäss Fig. 2 und 3 und den übrigen dargestellten beispielsweisen Ausführungsformen, auf den später noch näher eingegangen werden wird, besteht darin,dass sich bei Betätigung des Handgriffes 12 der Abstand M' zwischen den Zapfen 12a und 15a beim Gerät gemäss Fig.2, sowie der Abstand P zwwischen dem Zapfen 14a und der Eingriffsstelle im Schlitz 14d beim Gerät gemäss Fig. 3, etwa verlängert.

In der dritten Ausführungsform gemäss Fig. 4 und 5 ist ein zweiter Bedienungshandgriff 12 in Ausführungsform wie gemäss Fig. 3 an die Baueinheit 100 nichtdirekt, sondern mittels eines Verbindungslaschenorgans 15', ähnlich dem Verbindungslaschenorgan 15 gemäss Fig. 1, angelenkt.

Der erste Bedienungshandgriff 11 verläuft schräg zum Gerätekörper 10 und vorzugsweise so,; dass die Richtung der Führungsbahn 13 mit der Richtung E des ersten Bedienungshandgriffes einen Winkel li in der Grössenordnung von 30° bis 90° , und mit der Symmetrieachse D der am weitesten geöffneten Bedienungs handgriffe 11, 12 einen Winkel g von 45° bis 90° einschliesst. Mit genannter Symmetriachse D wird diejenige Linie verstanden welche den von den beiden Bedienungshandgriffen 11, 12 in deren meist geöffneter Lage eingeschlossenen Winkel 8 halbiert.

Das Antriebsarmorgan 14 greift im Bereich zwischen seinenbeiden Anlenkstellen 14a, 14b derart mit dem Backenträger 20 ein, dass zwischen den beiden Teilen eine gegenseitige Gleitbewegung in Längsrichtung des Antriebsarmes möglich ist. Im dargestellten Beispiel wird dies dadurch erreicht, dass der etwa in halber Länge des Antriebarmes 14' darin fest verankerter Zapfen 14c durch ein im Backenträger 20 angeordnetes Langloch 20b hindurchgeht. An der abgekehrten Seitedes Gerätekörpers 10 ist ein identischerz weiter Antriebsarm 14" (Fig. 1,2) angeordet in dem das abgekehrte Ende des Zapfens 14c verankert ist. Es ist jedoch offensichtlich, dass auch andere Lösungen des gleitenden Eingriffes dieser beiden Teile möglich sind, z.B. ein im Backenträger 20 fest verankerter Zapfen der in Langlöchern in den Antriebsarmorgan gleitet, oder die Lösung gemäss Fig. 1.

Im Backenträger 20 und im Gerätekörper 10, am Ende der Führungsbahn 13',13", sind wie früher die zusammenarbeitenden Arbeitsbackenorgane 21, 22 angeordnet. Im dargestellten Beispiel handelt es sich um ein Backenpaar zum . Festpressen von Kabelschuhen an elektrische Leiter, aber es ist offensichtlich, dass beliebige Arbeitsbackenorgane angewandt werden können.

Zweckmässigerweise wird das Gerät mit einem an sich bekannten Sperrmechanismus versehen der ein vorzeitiges öffnen der Bedienungshandgriffe und derArbeitsbeckenorganeverhindert. Im dargestellten Beispiel wird ein Sperrmechanismus gezeigt, der eine kreisbogenförmige Zahnreihe 15c und einen mit ihr eingreifenden Sperrhaken 15c' umfasst. Ein derartiger Sperrmechanismus für Zangen ist in dem von Holdema A.G. am 25. Oktober 1974 angemeldeten britischen Patent 1,522,144 näher beschrieben, auf welches hiermit hingewiesen wird. Alternativ kann ein zwichen den beider Bedienungshandgriffen wirkender Sperrmechanismus angewandt werden, wie er z.B. in der erstgenannten britischen Patentsschrift 1,453,479 beschrieben ist.

Ferner kann zur genauen Einstellung der in Fig. 5 gezeigten geschlossenen Endlage des Gerätes zumindest einer der Zapfen 14a, 14b, 14c, 15a, 15b, in ellen Ausführungsformen in an sich bekannter Weise gemäss Fig. 6 exzentrisch ausgeführt werden, wie dies in Fig. 4 und 5 beispielsweise bei dem Zapfen 15a gezeigt ist. Das Gleiche trifft auch für die Zapfen 12a, 12b, in der Ausführungsform gemäss Fig. 3 zu.

Der betreffende Zapfen, also 15a im dargestellten Beispiel, weist zwei periphere Teil 15a', 15a, die konzentrich zu einer Längsachse C sind, und einen zwischenihnen belegenen mittlren Teil 15a"' auf welcher zu dieser Achse C exzentrisch ist, und auf welchem die Verbindungslasche 15' angeordnet ist. Mittels der konzentrischen Teile 15a', 15a" ist der Zapfen 15a in den beiden Seitenteil en 100a und 100b der Baueinheit 100 gelagert, so dass durch seine Drehung um die Achse C herum die gegensetige Lage der beiden von so einem Zapfen verbundenen Bauteile im Rahmen der Exzentrizität geändert werden kann. Zur Durchführung und Sicherung einer derartigenEinstellung ist der Zapfen 15a mit einem geschlitzten Kopf 150 und mit einem Gewinde auf dem eine anziehbare Mutter aufgeschraubt ist, versehen. Für nähere Einzelheiten betreffend eine derartige Einstellanordnung wird auf die angeführte britische Patentschrift 1,522,144 hingewiesen.

Vorteilhafter Weise wird das erfindungsgemässe Gerät derart gestaltet, dass in völlig geschlossenem Zustand gemäss Fig. 5, nicht also in geöffnetem Zustand, wie in Fig. 1 dargestellt, der Antriebsarm 14 bzw. die Verbindungslinie A seiner beiden Anlenkstellen 14a, 14b im wesentlichen einen rechten Winkel a oder zumindest einen Winkel der im Bereich 80° bis 100° liegt, mit der Führungsbahn 13 einschliesst. Das Gleiche gilt auch für den Winkel β_gegenüber der Verbindungslinie B der beiden an der Verlängerung 12' belegenen Anlenkstellen 14b, 15b. Bei diesen Winkelwerten wird die beste Kraftausbeute in der Schlussphase der Backenannäherung erreicht.

Das Gerät arbeitet auf folgende Weise, wie am besten aus Fig. 7 hervorgeht: Nach Einlegen eines nicht dargestellten Arbeitsgegenstandes zwischen die beiden Arbeitsbackenorgane 21 22 in geöffnetem Zustand des Backenpaares wird das Gerät betätigt indem der zweite Bedienungshandgriff 12 im Sinne des Pfeiles P, an den ersten Bedienungshandgriff 11 angenähert wird. Der zweite Bedienungshandgriff12 führt hierbeieine Drehbewegung um den Zapfen 15b herum aus, wobei sich seine starre Verlängerung 12a im 8inne des Pfeiles P₂ entgegen dem Sinn des Pfeiles P₁ bewegt. Hierdurch wird das Antriebsarmorgan 14 im Sinne des Pfeiles ₃P um seine Anlenkstelle 14a an den Gerätekörper 10 herum verdreht und erteilt dadurch dem Backenträger 20 eine Vorschubbewegung im Sinne des Pfeiles P₅ , die dank der Führungsbahn 13 geradlinig ist. Infolge der Drehbewegung um den Zapfen 14a herum beschreiben die zwei anderen am Antriebsarmorgan 14 befintlichen Zapfen 14c und 14b Kreisbewegungen entlang der Bahnen G und H mit Mittelpunkten im Zapfen 14a. Um dies zu ermöglichen, ist einerseites der Eingriff des Antriebsarmorgans 14 mit dem Backenträger 20 in oben angeführter Weise gleitend gestaltet, und anderseits ist der zweite Bedienungshandgriff 12 nicht direkt an der Baueinheit 100, sondern an der Verbindungslasche 15' angelenkt, welche zur Kompensation der vertikalen Komponente der genannten Kreisbewegung selber eine Kreisbewegung im Sinne des Pfeiles P₄ durchführt und somit ein "Anheben" (vergleiche Fig. 4 mit Fig. 5) des zweiten Bedienungshandgriffes 12 ermöglicht.

Es hat sich herausgestellt, dass folgende Längenverhältnisse vorteilhaft sind:.
a) Der Antriebsarm 14 greift innerhalb des mittleren Drittels des Abstandes 1 zwischen 14a und 14b mit dem Backenträger 20 ein, vorzugsweise in der Mitte (t/2). b) Die Abstände M zwischen 14b und 15b einerseits und n zwischen 15a und 15a anderseits sind im wesentlichen einander gleich und unterscheiden sich höchsten um + 25%.
c) Der oben genannte Abstend bildet ein Dreibis Vierfaches der Abstände m oder n

In Fig. 8 ist eine Abwendlung des Gerätes gemäss Fig. 4 und 5 dergestellt die sich nur dadurch unterscheidet, dass die Richtung E des ersten Bedienungshendgriffes 11 gleich wie bei der Ausführungsform gemäss Fig. 1 im wesentlichen parallel mit der Richtung F der Führungsbahn verläuft.

Die Ausführungsformen gem. Fig. 2 und 3 unterscheiden sich von allen übrigen beispielsweise dargestellten Ausführungsformen dadurch, dess der zwischen den Anlenk- bzw. Eingriffsstellen 15e und 14b wirkende Hebelarm mit der veränderlichen Länge m' bei der Ausführungsform gemäss 2, bzw. p zwischen der Anlenkstelle 14e und der Eingriffstelle im Schlitz 14d bei der Ausführungsform gemäss Fig. 3, bei Betätigung des Bedienungshandgriffes 12 etwas enwächst, was seinerseits eine etwas weniger ausgeprägte Verminderung des Wertes Im zur Folge hat, doch ist der Unterschied unbedeutend.

In allen Ausführungsformen des erfindungsgemässen Gerätes werden quer zur Richtung F der Führungsbahn auf diese und/oder den Backenträger 20 einwirkende Belastungen vom ortsfest angelenkten Antriebsarmorgen eufgefengen, und nur in genannter Richtung F wirkende Kräfte an den Backenträger überführt. Die Gestaltung der Führungsbehn in Form eines allseitig, und insbesondere sowohl unterhalb, als euch oberhalb des Backenträgers geschlossenen Fensters 13 trägt weiter zur genauen Führung mit minimalem Verschleiss bei.

## Patentansprüche

1. Zangengerät mit eiern Gerätekörper (10) der mit einem ersten Bedienungshandgriff (11) zu einer starren Baueinheit (100) vereint ist, in der eine geradlinige Führungsbahn (13) vorgesehen ist zur gleitenden Verschiebung eines Backenträgers (20) für ein erstes Arbeitsbackenorgan (21) welches mit einem zweiten, an einem Ende der Führungsbahn ortsfest am Gerätekörper angeordneten Arbeitsbackenorgan (22) zusammenarbeitet, wobei ein zweiter Bedienungshandgriff (12) gelenkig an die genannte Baueinheit (100) angeschlossen ist und jenseits seiner Anlenkstelle (15a) eine starre Verlängerung (12a) aufweist von der ein erstes Ende eines länglichen, den genannten Backenträger (20) antreibenden und quer zur Richtung (F) der Führungsbahn verlaufenden Antriebsarmorgans (14) beaufschlagbar ist, welches in einer Anlenkstelle (14a) die sich in Abstand (C) vom ersten Ende dieses Organs (14) und in Abstand (K) von der Führungsbahn (13) in Querrichtung hierzu befindet, an den Gerätekörper (100) schwenkbar angeschlossen ist, dadurch gekennzeichnet, dass die letzgenannte Anlenkstelle (14a) sich am Antriebsarmorgan (14) an dessen zweiten Ende und im Gerätekörper (100) an entgegengesetzter Seite der Führungsbahn als das erste Ende des Antriebsarmsorganes (14) befindet, und dass das Antriebsarmorgan (14) in seinem zwishen den beiden Enden gelegenen mittleren Teil mit dem Backenträger (13) eingreift und somit zur Wirkung wie ein einarmiger Hebel angeordnet ist, wobei die Führungsbahn ununterbrochene Fühungsorgane (13', 13") sowohl unterhalb wie oberhalb des Backenträgers aufweist und in Form eines allseitig begrenzten Fensters gestaltet ist.

2. Zangengerät gemäss Anspruch 1, dadurch gekennzeichnet, dass die genannte Verlängerung in gleitendem Eingriff mit dem Antriebsarmorgan steht (Fig. 2,3).

3. Zangengerät gemäss Anspruch 1,da-durch gekennzeichnet, dass der zweite Bedienungshandgriff in an sich bekannnter weise mittels eines beidseitig gelenkig angeschlossenen Verbindungslaschenorgans (15) an die Baueinheit (100) angeschlossen ist und mittels eines Schwenkzapfens (14b) ortsfest mit dem Antriebsarmorgan verbunden ist, wobei das Verbindungslaschenorgan angeordnet ist bei Verschwenkung des zweiten Bedienungshandgriffes durch eigene Verschwenkung eine Bewegung des letztgenannten Schwenkzapfens entlang einer Kreisbahn (H) mit dem Mittelpunkt in der Anlenkstelle des Antriebsarmorgans an die Baueinheit zu-gestatten.

4. Zangengerät gemass Anspruch 3, dadurch gekennzeichnet,dass der Abstand (n) den beiden Anlenkstellen (15a, 15b) des Verbindungslaschenorgans und der Abstand (m) zwischen den beiden an des Verlängerung (12a) des zweiten Bedienungshandgriffess gelegenen Anlenkstellen (14b, 15b) im Bereich von + 25% gleich sind.

5. Zangengerät gemäss einem der vorgehenden Ansprüche, dadurch gekennzeichnet, dass sowohl die Richtung (E) des ersten Bedienungshardgriffes als auch die Symmetrieachse (D) der beiden Bedienungshandgriffe schräg (2,19) zur Richtung (F) der Führungsbahn verläuft.

6. Zangengerät gemäss Anspruch 5, dadurch gekennzeichnet, dass die Richtung (F) der Führungsbahn mit der Symmetrieachse (D) der völlig geöffneten Bedienungshandgriffe einen Winkel (9) von 45 bis 90° und mit der Richtung (E) des ersten Bedienungshandgriffes einen Winkel (µ) von 30° bis 90° einschliesst.

7. Zangengerät gemäss einem der vorgehenden Ansprüche, dadurch gekennzeichnet, dass die Verbindungslinie (A) der Anlenkstelle (14a) des Antriebsarmorganes an den Gerätekörper mit der Eingriffstelle (14b, 14d) der Verlängerung (12a) des zweiten Bedienungshandgriffes einen Winkel a von 80° bis 100° mit der Richtung (F) der Führungsbahn zumindest in der Endlage des Backenträgers einschliesst.

8. Zangengerät gemäss einem der vorgehenden Ansprüche, dadurch gekennzeichnet dass entweder das Verbindungslaschenorgan oder die Bedienungshandgriffe in an sich bekannter Weise mit einem Sperrmechanismus (15c, 15c') gegen vorzeitiges Öffnen versehen sind.

9. Zangengerät gemäss einem der vorgehenden Ansprüche, dadurch gekennzeichnet dass zumindest einer der Zapfen (12b, 14a, 14c, 15a, 15b) mit deren Hilfe die Baueinheit (100), das Antriebsarmorgan (14) der Backenträger (20) und das Verbindungslaschenorgan (15,15') miteinander gelenkig verbunden sind zu Einstellzwecken in an sich bekannter Weise mit einem konzentrischen und einem exzentrischen Teil (15a', 15a"15"') ausgeführt ist.

## Claims

1. A pliers-type tool comprising a tool body (10) which is with a first opareting handle (11) combined to a rigid sub-assembly unit (100) in which a rectilinear guiding track (13) is provided for slidable displacement of a jaw carrier (20) for a first working jaw (21) which co-operates with a second working jaw (22) stationarily mounted on the tool body at an end of the guiding track, a second operating handle (12) being pivotally connected to said sub-assembly unit (100), a rigid extension (12a) extending beyond the point (15a) of pivotal connection, a first end of an elongated driver arm means (14) for driving said jaw carrier (20) and extending transversely of the direction (F) of said guiding track being actuable by said extension, said driver arm means being at a pivot point (14a) which is spaced (C) from the first end of said means (14) end transversely spaced from seid guiding track (13) pivotelly connected to the sub-assembly unit, cherecterised by the last mentioned pivot point (14) being loceted on the driver arm means (14) on the second end thereof, end in the tool body (100) on the opposite side of the guiding treck than where the first end of the driver arm means (14) is located, and by the driver arm means (14) being in engagement with the jaw carrier (13) at its central part between the two ends and thus being arranged to operate as an one-armed lever, the guiding track being provided with uninterrupted guiding members (13',13") as well above, as beneath the jaw carrier, and defined by a window limited on all sides.

2. A pliers-type tool according to claim 1, characterised by said extension being in slidable engagement with the driver arm means (Figs. 2,3).

3. A pliers-tool according to claim 1, characterised by the second operating handle being in a known manner connected to said sub-assembly unit with the aid of a connecting link means (15) pivotally attached at both its ends, and with the aid of a pivot pin (14b) being stationarily connected to said driver arm means, whereby said connecting link means is adapted to execute, upon a pivotal movement of the second operating handle, by a pivotal movement of its own a displacement of the last mentioned pivot pin along a circular path (H) centered about the point of pivotal connection of said driver arm means to the sub-assembly unit.

4. A pliers-type tool according to claim 3, cheracterised by the distance (n) between the two pivot points (15a,15b) of the connecting link means, and the distance (m) between the two pivot points (14b,15b) located on said extension (12a) of said second operating handle being within a maximum range of ± 25% of one another.

5. A pliers-type tool according to one of the preceeding claims, characterised by as well the direction (E) of the first operating handle, as the axis of symmetry (D) of the two operating handles extending obliquely (r,r') to the direction (F) of the guiding track.

6. A pliers-type tool according to claim 5, characterised by the direction (F) of the guiding track forming with the axis of symmetry (D) of the completely open operating handles an angle (₄) in the range of 45° to 90°, and with the direction (E) of the first operating handle an angle (µ ) in the range of 30° to 90°

7. A pliers-type tool according to any of the preceeding claims, characterised by a connecting line (A) extending between the pivot point (14a) of the driver arm means relative to the tool body and the point of engagement (14b,14d) of the extension (12a) of the second operating handle forming, at least when said jaw carrier is in the end position,an angle (α) in the range of 80° to 100° with the direction (F) of the guiding track.

8. A pliers-type tool according to any one of the preceeding claims, characterised by either the connecting link means, or the operating handles, being in known manner provided with an arresting mechanism (15c,15c') for impeding premature opening.

9. A pliers-type tool according to any one of the preceeding claims, characterised by at least one of the pins (12b,14a,,14c,15a,15b) by which the sub-assembly unit (100), the driver arm means (14), the jaw carrier (20) and the connecting link means (15,15') are pivoted one to another being for adjustment purposes in known manner provided with a concentric portion and an excentric portion (15a',15a",15"').

## Revendications

1.- Pince comportant un corps d'appareil (10), qui est réunie à une première poignée de manoeuvre (11) pour former un ensemble rigide (100), dans lequel il est prévu une voie rectiligne de guidage (13) pour permettre une translation par glissement d'un porte-mâchoires (20) pour un premier organe formant mâchoire de travail (21), qui coopère avec un second organe formant mâchoire de travail (22) disposé en une position fixe sur le corps d'appareil à une extrémité de la voie de guidage, une seconde poignée de manoeuvre (12) étant reliée de façon articulée à l'ensemble (100) précité et comportant dans sa zone d'articulation (15a) un prolongement rigide (12a) par lequel une première extrémité d'un organe oblong formant bras d'entraînement (14), entraînant le porte-mâchoires précité (20) et orienté perpendiculairement à la direction (F) de la voie de guidage, peut être sollicité, ledit organe étant relié de façon pivotante au corps d'appareil (100) en un point d'articulation (14a) qui est placé à distance (C) de la première extrémité de cet organe (14) et à distance (K) de la voie de guidage (13) dans une direction perpendiculaire à celle-ci, caractérisée en ce que l'articulation (14a) citée en dernier est située sur l'organe formant bras d'entraînement (14) à sa seconde extrémité et, dans le corps d'appareil (100) sur le côté opposé de la voie de guidage par rapport à la première extrémité de l'organe formant bras d'entraînement (14), et en ce que l'organe formant bras d'entraînement (14) s'accroche, par sa partie centrale placée entre les deux extrémités, sur le portemâchoires (13) et est ainsi disposé pour agir comme un levier à un bras, la voie de guidage comportant des organes ininterrompus de guidage (13', 13") aussi bien en-dessous qu'au-dessus du porte-mâchoires et étant agencée sous la forme d'une fenêtre limitée de tous côtés.

2.- Pince selon la revendication 1, caractérisée en ce que le prolongement précité est accroché de façon glissante sur l'organe formant bras d'entraînement (figures 2, 3).

3.- Pince selon la revendication 1, caractérisée en ce que la seconde poignée de manoeuvre est reliée d'une manière connue en soi, au moyen d'un organe formant éclisse de liaison (15) et qui est raccordé de façon articulée des deux côtés, à l'ensemble (100) alors qu'elle est reliée au moyen d'un pivot (14b) placé dans une position fixe à l'organe formant bras d'entraînement, l'organe formant éclisse de liaison permettant, lors d'un pivotement de la seconde poignée de manoeuvre, par un pivotement propre un mouvement du tourillon cité en dernier le long d'une trajectoire circulaire (H) dont le centre est placé au point d'articulation de l'organe formant bras d'entraînement sur l'ensemble.

4.- Pince selon la revendication 3, caractérisée en ce que l'espace (n) entre les deux points d'articulation (15a, 15b) de l'organe formant éclisse de liaison et l'espacement (m) entre les deux points d'articulation (14b, 15b) placés sur le prolongement (12a) de la seconde poignée de manoeuvre ont des valeurs sensiblement égales pouvant différer de + 25%.

5.- Pince selon l'une des revendications précédentes, caractérisée en ce qu'aussi bien la direction (E) de la première poignée de manoeuvre que l'axe de symétrie (D) des deux poignées de manoeuvre sont orientés en oblique (y), (y') par rapport à la direction (F) de la voie de guidage.

6.- Pince selon la revendication 5, caractérisée en ce que la direction (F) de la voie de guidage fait avec l'axe de symétrie (D) des poignées de manoeuvre complètement ouvertes un angle (y') de 45° à 90°, et avec la direction (E) de la première poignée de manoeuvre un angle (y) de 30° à 90°.

7.- Pince selon l'une des revendications précédentes, caractérisée en ce que la droite de jonction (A) du point d'articulation (14a) de l'organe formant bras d'entraînement sur le corps d'appareil avec la zone d'accrochage (14b, 14d) du prolongement (12a) de la seconde poignée de manoeuvre fait un angle (a) de 80° à 100° avec la direction (F) de la voie de guidage, au moins dans la position limite du porte-mâchoires.

8.- Pince selon l'une des revendications précédentes, caractérisée en ce que soit l'organe formant èclisse de liaison, soit les poignées de manoeuvre, sont pourvus d'une manière connue en soi d'un mécanisme de verrouillage (15c, 15c') empêchant une ouverture prématurée.

9.- Pince selon l'une des revendications précédentes, caractérisée en ce qu'au moins un des tourillons (12b, 14a, 14c, 15a, 15b) au moyen desquels l'ensemble (100), l'organe formant bras d'entraînement (14), le porte-mâchoires (20) et l'organe formant éclisse de liaison (15, 15,) sont reliés entre eux de facon articulée, est réalisé, dans un but de réglage et d'une manière connue en soi, avec une partie concentrique et une partie excentrique (15a', 15a", 15a"').
